# EUROPÄISCHE PATENTSCHRIFT

(11) **EP 0 354 187 B1**
(45) Veröffentlichungstag und Bekanntmachung des Hinweises auf die Patenterteilung: **15.01.1992**
(21) Anmeldenummer: 89810587.9
(22) Anmeldetag: 01.08.1989
(51) Int. Cl.: G04B 45/00, G04B 19/04, G04B 19/08

(54) **Zeitanzeigevorrichtung**
Time display device
Dispositif d'affichage de l'heure

(30) Priorität: 03.08.1988 CH 2927/88
(43) Veröffentlichungstag der Anmeldung: 07.02.1990
(73) Patentinhaber: Schildknecht, Alain Peter, CH-9216 Heldswil (CH)
(72) Erfinder: Schildknecht, Alain Peter, CH-9216 Heldswil (CH)
(74) Vertreter: Riederer, Conrad A., Dr.

(56) Entgegenhaltungen:
- CH-A- 155 165
- CH-A- 314 698
- CH-B- 355 088
- CH-B- 540 515
- DE-A- 1 926 621
- DE-A- 2 241 210
- DE-U- 6 751 497
- DE-U- 7 229 573
- FR-A- 1 076 518
- FR-A- 1 099 206
- FR-A- 1 561 418
- US-A- 1 877 732
- US-A- 3 587 222
- US-A- 4 144 708

## Beschreibung

Die Erfindung betrifft eine Zeitanzeigevorrichtung mit einem ersten und einem zweiten Anzeigeorgan, von welchen das eine stationär und das andere um eine Drehachse drehbar ist, um die Stunde anzuzeigen, und das erste Anzeigeorgan mindestens eine linienförmige Markierung aufweist und das zweite Anzeigeorgan eine linienförmige Markierung besitzt, welche vom Bereich der Drehachse zur Peripherie verläuft, wobei die linienförmigen Markierungen der Anzeigeorgane sich kreuzen und bei des Drehung des drehbaren Anzeigeorgans die Kreuzungsstelle den Bruchteil der Stunde anzeigt.

Das Schweizer Patent Nr. 540515 zeigt eine Wochentagsanzeige-Vorrichtung mit einer drehbaren Markierungsscheibe, auf welcher sieben Segmente mit Markierungen für die sieben Wochentage angeordnet sind. Ueber dieser Markierungsscheibe befindet sich eine Abdeckscheibe mit einem Fenster. In diesem Fenster ist der jeweilige Wochentag ersichtlich. Mit dieser Anzeigevorrichtung lässt sich ein einziger Messwert darstellen, der im beschriebenen Fall den Wochentag darstellt.

Das deutsche Gebrauchsmuster Nr. 6751497 beschreibt eine Uhr, welche anstelle von Zeigern runde Scheiben besitzt. Die Stundenscheibe ist am grössten, die Minutenscheibe etwas kleiner und die Sekundenscheibe am kleinsten. Ein Loch in der jeweiligen Scheibe zeigt durch seine Winkelstellung in bezug auf die Drehachse die Zeit an. Zur Anzeige der Stunden und Minuten sind somit zwei drehbare Scheiben notwendig. Diese funktionieren ähnlich wie Uhrzeiger. Der wesentliche Unterschied zur üblichen Zeigeruhr besteht darin, dass anstelle einer Zeigerspitze eines drehbaren Zeigers ein Loch in einer drehbaren Scheibe vorgesehen ist, um die Zeit anzuzeigen.

Das französische Patent Nr. 1561418 betrifft eine Zeitanzeigevorrichtung, bei welcher in einer Platte drei mit einer Gradierung versehene Schlitze zur Anzeige von Stunde, Minute und Monatstag vorgesehen sind. Hinter dem jeweiligen Schlitz befindet sich eine Walze, die sich pro Tag, Stunde bzw. Monat einmal dreht. Die Mantelfläche der jeweiligen Walze besitzt zwei verschiedenfarbige Flächen, welche durch eine schraubenförmige Linie voneinander abgegrenzt sind. Es erscheint z.B. im Schlitz für die Stundenanzeige eine Linie, in ein bis zwei Farben, wobei die Grenze zwischen den beiden Farben die Stunde anzeigt, die an der Gradierung, d.h. der Skala, abgelesen werden kann. Diese Zeitanzeige ist relativ kompliziert, weil ein separater Schlitz und eine separate Walze zur Anzeige eines Stundenbruchteils notwendig ist.

Die US-A-4144708 zeigt eine Uhr, bei welcher die Zeit von verschiedenen Seiten abgelesen werden kann. Diese Uhr besteht im wesentlichen aus einem stationären Globus, auf welchem auf vier verschiedenen Breitengraden Stundenzahlen eingezeichnet sind. Der Stundenzeiger und der Minutenzeiger laufen je in einer Schleife von 360° vom Nordpol zum Südpol. Der Stundenzeiger schaltet jede Stunde, so dass er auf eine Stundenzahl zu liegen kommt. Eine solche Stundenzahl ist von jedem Standpunkt des Beobachters in bezug auf die Uhr ersichtlich. Der Minutenzeiger durchläuft in einer Stunde vier verschiedene Farbregionen auf dem Globus, so dass aus der Farbregion die Viertelstunde und aus der Stellung innerhalb der Farbregion ungefähr die Minute abgelesen werden kann. Diese Uhr hat den Nachteil, dass die Zeitablesung relativ schwierig ist. Die Konstruktion eignet sich auch nicht für Armbanduhren. Eine ähnliche Einrichtung zeigt auch die CH-A-314698, wo zwei Zylinder vorgesehen sind, wobei der obere Zylinder in zwölf Stunden eine Umdrehung ausführt und der untere Zylinder in einer Stunde eine volle Umdrehung macht.

Bei der Uhr gemäss der CH-A-155165 ist lediglich ein Minutenzeiger vorgesehen, der in üblicher Weise eine Umdrehung pro Stunde ausführt. Innerhalb des Minutenzeigers befindet sich eine Walze, auf der eine schraubenförmige Linie aufgezeichnet ist. Von dieser Linie ist von aussen durch einen Schlitz im Zeiger nur ein kleines Stück sichtbar. Auf dem Zeiger ist eine Skala von 1 bis 12 angeordnet, so dass das von aussen sichtbare Stück der schraubenförmigen Linie die Stunde anzeigt. Zu diesem Zweck wird die Walze mit der schraubenförmigen Linie bei jeder Umdrehung des Zeigers um eine Zwölftelsdrehung verdreht. Diese Konstruktion ist relativ kompliziert. Nachteilig ist insbesondere, dass die Stundenablesung auf dem Minutenzeiger infolge der relativ kleinen Dimension dieses Zeigers nur schlecht ablesbar ist.

Die DE-A-1926621 zeigt eine Uhr mit einem sektorförmigen Fenster, das aus einem Vergrösserungsglas besteht. Am Fenster befindet sich eine radiale Marke. Hinter dem Fenster ist eine Stundenscheibe, eine Minutenscheibe und eine Sekundenscheibe angeordnet. Aus der Stellung der Stundenskala und der Minutenskala unter der radialen Marke kann die Zeit abgelesen werden. Die Sekunden können anhand der Grösse der Markierungsfläche abgeschätzt werden, welche von der Sekundenscheibe durch das Fenster sichtbar ist. Diese Konstruktion ist insofern kompliziert, als für Stunden- und Minutenanzeige zwei Zeiger notwendig sind. Entsprechendes gilt auch für die DE-A-2241210. Diese offenbart eine Uhr mit drei konzentrischen Rosetten, die je zwölf Blätter aufweisen. Die grösste Rosette bildet das Zifferblatt, die nächstkleinere Rosette ist drehbar und dient der Minutenanzeige, während die kleinste Rosette der Stundenanzeige dient. Die Blätter dieser Rosetten haben verschiedene Farben. Nur wer die Farbe. kennt, die dem üblichen Stunden- und Minutenzeiger entspricht, ist in der Lage, die Zeit abzulesen.

Die US-A-1877732 zeigt eine Uhr mit einem Stunden- und einem Minutenzeiger. Das Besondere an dieser Uhr ist eine Oeffnung im Zifferblatt, welche die Form einer Sanduhr besitzt. Hinter dem Zifferblatt befindet sich eine Scheibe mit einer Markierung. Diese Scheibe sitzt auf dem Minutenrad. Die Markierung ist so ausgebildet, dass die "Sanduhr" jede Minute von neuem abläuft. Diese Konstruktion ist relativ kompliziert, denn die "Sanduhr" vermag den Minutenzeiger nicht zu ersetzen.

Die US-A-3587222 zeigt eine Uhr mit zwei konzentrischen Zylindern. Der äussere Zylinder ist durchsichtig. Auf jedem Zylinder befindet sich eine Markierung in Form einer schraubenförmigen Windung. Der eine Zylinder dient der Stundenanzeige, und der andere Zylinder, welcher sich zwölfmal schneller dreht, dient der Minutenanzeige. Zu diesem Zweck sind die Markierungen an einem Schlitz des Gehäuses sichtbar, wobei sich auf der rechten Seite des Schlitzes eine Stundenskala und auf der linken Seite des Schlitzes eine Minutenskala befindet. Als nachteilig erweist sich bei dieser Konstruktion, dass sie relativ kompliziert ist, weil separate Organe für die Stunden- und die Minutenanzeige notwendig sind. Auch lässt sich die Konstruktion nicht für Armbanduhren verwenden.

Die CH-B-355088 zeigt eine Uhr mit einer Stundenscheibe und einer Minutenscheibe. Auf der Stundenscheibe befinden sich zwölf radial angeordnete Punkte. Ueber der Stundenscheibe ist eine Deckscheibe angeordnet, welche einen solchen Umriss hat, dass wenn die Stundenscheibe ein Uhr anzeigt, ein Punkt sichtbar wird, wenn sie zwei Uhr anzeigt, zwei Punkte sichtbar werden, usw. Auch diese Uhr hat den Nachteil, dass sie relativ kompliziert ist und zur Minutenanzeige ein spezielles Organ, die Minutenscheibe, benötigt, die vom Uhrwerk angetrieben wird.

Die FR-A-1076518 zeigt eine Armbanduhr mit einem Zifferblatt, einem Stundenzeiger, einer Minutenscheibe und einer Sekundenscheibe. Die Minuten- und die Sekundenscheibe sind mit Ornamenten in Form von kreisförmigen Bögen versehen, die sich vom Zentrum zur Peripherie erstrecken. Da die Sekundenscheibe ausser der Markierung durchsichtig ist, entstehen optische Effekte, die vom Verfasser dieser Vorveröffentlichung als amüsant oder komisch bezeichnet werden. Diese Effekte haben jedoch keine Zeitanzeigefunktion.

Entsprechendes gilt auch für die Uhr gemäss der FR-A-1099206. Diese Uhr besitzt einen Stundenzeiger, einen Minutenzeiger und eine darüber angeordnete, mit einem Dessin versehene Scheibe mit dem Sekundenzeiger. Auf dieser Scheibe ist beispielsweise ein Pferd oder ein Automobil abgebildet. Ueber dieser Scheibe befindet sich auf dem Uhrenglas ein Dessin mit einer Vielzahl von beispielsweise bogenförmigen Linien, die sich vom Zentrum zur Peripherie erstrecken. Da durch dieses Dessin abwechslungsweise verschiedene Teile des Pferdes oder Autos abgedeckt werden, entsteht die Illusion einer Bewegung.

Die Zeitanzeigevorrichtung gemäss der DE-U-7229573 erlaubt das Ablesen der in einer gegebenen Gesamtzeit verstrichenen und der darin noch zu verstreichenden Zeit. Sie besitzt einen Schirm mit wenigstens einem längs eines Kreisbogens angeordneten Schlitz, an dessen Längsrändern wenigstens eine Zeitskalaeinteilung vorgesehen ist, und wenigstens eine rotierende Anzeigescheibe. Die rotierende Anzeigescheibe ist hinter dem Schirm konzentrisch zum Schlitz angeordnet und weist zwei Kreissektoren von verschiedener Farbe auf. Die Grenze zwischen den verschiedenen Farben bildet den beweglichen Zeiger zur Zeitablesung auf der Skaleneinteilung. Die Markierungen der Skala, also die Skalastriche sind radial angeordnet, wie dies allgemein bei Ziffernblättern üblich ist. Ist somit ein bestimmter Zeitpunkt erreicht, z.B. zwölf Uhr, so fluchtet die Grenzlinie zwischen den beiden Farben mit dem Markierungsstrich für zwölf Uhr. Für den Fall, dass eine relativ genaue Ablesung der Minuten erwünscht ist, weist die Zeitanzeigevorrichtung einen zweiten, längs eines Kreisbogens angeordneten Schlitz auf, unter dem eine Minutenscheibe mit zwei Kreissektoren verschiedener Farbe angeordnet ist. Die Skala weist dabei eine Fünfminutenteilung auf. Auch diese Zeitanzeigevorrichtung ist relativ kompliziert.

Es ist Aufgabe der vorliegenden Erfindung eine Zeitanzeigevorrichtung zu schaffen, die besonders einfach ist, aber trotzdem eine Anzeige der Stunde und eines Bruchteils einer Stunde ermöglicht. Die Zeitanzeigevorrichtung soll auch hohen ästhetischen Ansprüchen genügen und dem Designer ein hohes Mass an Ausgestaltungsfreiheit ermöglichen.

Erfindungsgemäss wird dies bei einer Zeitanzeigevorrichtung der eingangs erwähnten Art dadurch erreicht, dass beim ersten Anzeigeorgan eine der Anzahl der anzuzeigenden Stunden entsprechende Anzahl von linienförmigen Markierungen vorgesehen ist und dass die jeweilige linienförmige Markierung vom Bereich der Drehachse zur Peripherie verläuft. Diese Konstruktion der Zeitanzeige ist äusserst einfach, weil für die Anzeige der Stunde und eines Bruchteils der Stunde ein einziges drehbares Organ notwendig ist. Die Konstruktion kann dabei so sein, dass das eine Anzeigeorgan scheiben- oder schalenförmig ist und das andere Anzeigeorgan ein Stundenzeiger ist. Es ist aber auch möglich, beide Anzeigeorgane scheiben- oder schalenförmig auszugestalten, wobei das eine Anzeigeorgan durchsichtig ist und eine zeigerförmige Markierung zur Stundenanzeige aufweist. Ferner ist auch eine Konstruktion vorteilhaft, bei welcher beide Anzeigeorgane scheiben- oder schalenförmig sind, wobei das eine Anzeigeorgan undurchsichtig oder opak ist, aber den Blick durch ein Fenster auf das andere Anzeigeorgan zulässt. Dies ermöglicht besonders schöne Ausgestaltungen der Zeitanzeige, wobei dem Designer zur weiteren Ausgestaltung praktisch die ganze nicht vom Fenster beanspruchte Fläche zur Verfügung steht.

Die Markierung des ersten Anzeigeorgans kann aus zwölf oder vierundzwanzig Radien bestehen. Diese können der Zwölfstunden- bzw. Vierundzwanzigstundenanzeige dienen. Es ist aber auch möglich, dass jeweils ein Radius der Anzeige der Stunde und ein anderer Radius der Anzeige der halben Stunde dient. Eine andere Ausführungsform sieht vor, dass die Markierung des ersten Anzeigeorgans aus zwölf oder vierundzwanzig bogenförmigen oder spiralförmigen Linien besteht die Bereich der Drehachse zur Peripherie verlaufen. Hier ergeben sich wieder verschiedene Kombinationsmöglichkeiten. Bei der Verwendung von Radien auf dem ersten Anzeigeorgan kann ein Zeiger oder eine zeigerförmige Markierung verwendet werden, die sich bogenförmig vom Bereich der Drehachse bis zur Peripherie erstreckt. Bei der verwendung von bogenförmigen Markierungen auf dem ersten Anzeigeorgan kann sich der Zeiger oder die zeigerförmige Markierung radial vom Bereich der Drehachse bis zur Peripherie erstrecken. In analoger Weise kann vorgesehen werden, dass bei der Verwendung eines Fensters sich die eine Seite desselben bogenförmig bzw. radial vom Bereich der Drehachse zur Peripherie erstreckt. Weiter sind verschiedene Ausgestaltungen des Fensters möglich. So kann vorgesehen werden, dass sich das Fenster nur über den äusseren Abschnitt der Strecke zwischen dem Bereich der Drehachse und der Peripherie erstreckt. Eine besonders schöne und zweckmässige Ausgestaltung besteht darin, dass das Fenster eine lanzettliche Form besitzt. Das Fenster kann aber auch kreissektor- oder spiralförmig sein. Die Fläche zwischen den zwölf oder vierundzwanzig Radien, bogen- oder spiralförmigen Linien, weisen vorteilhaft verschiedene Farben auf. Diese Farben können der Stundenanzeige dienen und haben zugleich besonderen dekorativen Charakter. Vorteilhaft ist bei der Markierung des einen oder anderen Anzeigeorgans eine Gradierung vorgesehen, die der Anzeige der Stundenbruchteile dient. Auf ähnliche Weise wirkt eine spezielle Ausgestaltung, bei welcher das zweite Anzeigeorgan eine Anzahl von Fenstern aufweist, von denen jedes der Anzeige eines Stundenbruchteils dient. Bei dieser Ausführungsform stellt die Summe der relativ kleinen Fenster die Markierung des zweiten Anzeigeorgans dar.

Von Interesse ist auch die Uebertragung der erfindungsgemässen Lehre auf dreidimensionale Gebilde. So kann z.B. mindestens das erste Anzeigeorgan halbkugel- oder kegelförmig sein. Möglich wäre auch z.B. tonnenförmige Ausgestaltung. Eine erfindungsgemässe Zeitanzeigevorrichtung mit einem ersten zylindrischen Anzeigeorgan, und einem zweiten Anzeigeorgan, wobei eines der Anzeigeorgane stationär und das andere um eine Drehachse drehbar ist, um die Stunde anzuzeigen, und das erste Anzeigeorgan mindestens eine linienförmige Markierung aufweist und das zweite Anzeigeorgan eine linienförmige Markierung aufweist, welche parallel oder schraubenförmig zur Achse verläuft, wobei die linienförmigen Markierungen der Anzeigeorgane sich kreuzen und bei Drehung des drehbaren Anzeigeorgans die Kreuzungsstelle den Bruchteil der Stunde anzeigt, ist dadurch gekennzeichnet, dass die linienförmige Markierung des ersten Anzeigeorgans schraubenförmig oder parallel zur Drehachse verläuft und dass eine der Anzahl der anzuzeigenden Stunden entsprechende Anzahl solcher linienförmigen Markierungen vorgesehen sind. Auch hier ergeben sich wieder eine Vielzahl von verschiedenen Ausgestaltungen der Markierungen. So können entsprechend der Anzahl der Stunden z.B. zwölf längsverlaufende Markierungen auf dem Mantel des ersten Anzeigeorgans angeordnet sein, wobei dann das zweite Anzeigeorgan eine Markierung besitzt mit dem sich die jeweilige Markierung des ersten Anzeigeorgans kreuzt. Diese Ausgestaltung eignet sich besonders gut für Tischuhren.

Ausführungsbeispiele der Erfindung werden nun unter Bezugnahme auf die Zeichnung beschrieben. Es zeigt:

- Figuren 1 bis 12: zwölf verschiedene Ausführungsbeispiele von Zeitanzeigevorrichtungen, die sich insbesondere als Alternativen für die üblichen Zeitanzeigen mit Zifferblatt und Zeiger eignen,
- Figuren 13 bis 16: vier verschiedene Ausführungsbeispiele von Zeitanzeigen mit einem walzenförmigen Anzeigeorgan.

In den Figuren stellt das linke Bild und das mittlere Bild je ein Anzeigeorgan 11 bzw. 13 dar, während das rechte Bild das Zusammenwirken dieser Anzeigeorgane 11, 13 zwecks Anzeige von Stunden und Bruchteil einer Stunde illustriert. Das Anzeigeorgan 11 und/oder Anzeigeorgan 13 sind zur Verwendung bei einer Armbanduhr zweckmässigerweise scheibenförmig. Sie können aber auch für andere Anwendungszwecke beispielsweise eine halbkugelförmige Schalenform besitzen. Wie später beschrieben werden wird, können die Anzeigeorgane aber auch dreidimensionale Formen, z.B. die Form von Hohlzylindern, aufweisen.

Beim Ausführungsbeispiel von Fig. 1 befindet sich auf der Scheibe 11 eine Markierung in Form von zwölf bogenförmigen Linien 15, die sich vom Mittelpunkt 17 her zur Peripherie 19 der Scheibe erstrecken. Das periphere Ende 21 der jeweiligen bogenförmigen Linie 15 dient der Anzeige der vollen Stunde. Es wäre aber auch möglich, statt zwölf bogenförmige Linien, vierundzwanzig solche Linien vorzusehen, um eine Vierundzwanzigstundenanzeige zu bilden. Vierundzwanzig bogenförmige Linien können aber auch bei einer Zwölfstundenanzeige vorgesehen werden, um ausser den Stunden noch die halben Stunden anzuzeigen.

Das zweite Anzeigeorgan 13 besitzt eine zeigerförmige Markierung 23, deren Winkelstellung die Stunde anzeigt. Statt eines scheibenförmigen Anzeigeorgans 13 könnte aber auch bloss ein Zeiger 23 vorgesehen werden, welcher die Funktion der beschriebenen Markierung 23 übernimmt. Währenddem das erste Anzeigeorgan 11 stationär ist, ist das zweite Anzeigeorgan um die Achse 17 drehbar. Als Stundenanzeige vollführt das zweite Anzeigeorgan 13 eine Umdrehung als zwölf Stunden.

Das zweite Anzeigeorgan 13 kann vor oder hinter dem ersten Anzeigeorgan 11 angeordnet sein, wobeinatürlich die Markierung 23 sichtbar sein muss. Zu diesem Zweck ist das Anzeigeorgan 13, oder falls dieses hinten angeordnet ist, das Anzeigeorgan 11 durchsichtig. Die Durchsichtigkeit kann durch entsprechende Materialwahl erzielt werden. So kann das vordere Anzeigeorgan z.B. aus Glas oder Plexiglas bestehen. Möglich ist aber auch die Bildung der Markierungen 15 oder 23 aus Draht, z.B. Golddraht. Dabei können die Enden 21 mit einem peripheren Drahtring 19 verbunden sein. Das Anzeigeorgan 11 könnte aber auch ein Stanzteil sein.

In Fig. 1 ist aus dem rechten Bild das Zusammenwirken der Teile 11 und 13 ersichtlich. Dabei kreuzt sich die Markierung 23 mit der Markierung 15, ausser zur vollen Stunde. Die jeweilige Kreuzungsstelle zeigt den Bruchteil der angefangenen Stunde an. Zur Kennzeichnung der Bruchteile können Gradierungen 25 dienen, wie sie beispielsweise aus den Fig. 3 und 4 ersichtlich sind. Dort sind fünf Gradierungen 25 ersichtlich, welche Stundenbruchteile von je zehn Minuten darstellen.

Die Ausführungsform von Fig. 2 unterscheidet sich von jener von Fig. 1 dadurch, dass die Markierungen 15 statt bogenförmig gerade sind, die Markierung 23 hingegen bogenförmig ist. Das Prinzip der Anzeige der Bruchteile der Stunde durch die jeweilige Kreuzungsstelle der Markierungen 15 und 23 bleibt jedoch dasselbe.

Das Ausführungsbeispiel von Fig. 3 ist analog zu jenem von Fig. 2, besitzt aber anstelle eines Anzeigeorgans mit einer dünnen bogenförmigen Markierung ein Anzeigeorgan 13 mit einer Markierung 23 von lanzettlicher Form. Statt eines scheibenförmigen Anzeigeorgans 13 könnte auch hier bloss ein Zeiger 23 vorgesehen werden. Wichtig ist die Kante 23′, die als eigentliche Markierung dient, wie dies aus dem Bild auf der rechten Seite von Fig. 3 ersichtlich ist. Fünf Striche 25 dienen als Gradierung, welche Stundenbruchteile von zehn Minuten darstellen.

Bei der Ausführungsform von Fig. 4 ist ein kreissektorförmiges Fenster 27 vorgesehen. Die im Uhrzeigersinn vorangehende Kante 23˝ des Fensters 27 übernimmt dabei die Aufgabe der Markierung 23 von Fig. 1. Es kann daher auf die Beschreibung von Fig. 1 verwiesen werden.

Das Ausführungsbeispiel von Fig. 5 stellt eine Analogie zum Ausführungsbeispiel von Fig. 2 dar, ähnlich wie das Ausführungsbeispiel von Fig. 4 eine Analogie zu jenem von Fig. 1 darstellt. Das Fenster 27 von Fig. 5 besitzt nämlich eine bogenförmige Kante 23′, welche die Aufgabe der Markierung 23 von Fig. 2 besitzt. Die lanzettliche Form des Fensters 27 von Fig. 5 ergibt eine besonders gefällige Ausgestaltung. Für die Formgebung des Fensters 27 ist jedoch nur die Kante 23′ von Bedeutung, weil sie die Markierung darstellt. Der Rest des Fensters 27 könnte daher auch einen anderen Umriss aufweisen. Wiederum ist es möglich, eine Gradierung 25 vorzusehen.

Die Ausführungsform von Fig. 6 unterscheidet sich von jener von Fig. 5 durch die doppelte Anzahl von Markierungen 15 und die schmälere Ausgestaltung des Fensters 27. Dadurch ergibt sich ein Uebersetzungseffekt. Jeder der fünf Striche der Gradierung 25 zeigt daher einen (Halb-)Stundenbruchteil von fünf Minuten an. Vorteilhaft sind bei dieser Gestaltung zwei aneinander angrenzende Felder von gleicher Farbe, wodurch die zwischen zwei Feldern von gleicher Farbe liegende Markierung 15 klar als Markierung für die halbe Stunde erkennbar ist.

Es ist klar, dass bei entsprechender Gestaltung der Markierung 23, 23′, 23˝ auch die übrigen Ausführungsbeispiele eine doppelte Anzahl von Markierungen 15 aufweisen könnten.

Ferner ist auch ersichtlich, dass vierundzwanzig Markierungen 15 auch für eine Vierundzwanzigstunden-Anzeige verwendbar sind.

Bei der Ausführungsform von Fig. 7 erstreckt sich das Fenster 27 nur über etwa die äussere Hälfte der Strecke zwischen dem Bereich der Drehachse 17 und der Peripherie 19′. Das Fenster 27 ist durch bogenförmige Linien begrenzt, wovon eine 23′ als Markierung dient. Auf der Anzeigescheibe 11 sind zwölf dreieckähnliche Flächen 29 vorgesehen, welche die gleiche Form haben wie das entsprechende Fenster 27. Im Bild auf der rechten Seite von Fig. 7 ist das im Fenster 27 erscheinende Bild ersichtlich, welches das Ablesen eines Bruchteils der angefangenen Stunde ermöglicht.

Die Ausführungsform von Fig. 8 unterscheidet sich von jener von Fig. 7 durch eine andere Ausgestaltung des Fensters 27. Dies hat zur Folge, dass die Bruchteile der Stunde an der Kante 23′ von der Peripherie nach innen abzulesen sind.

Bei der Ausführungsform von Fig. 9 sind bei der Anzeigescheibe 11 zwölf Fenster 27 zur Anzeige der Stunde vorgesehen. Die drehbare Anzeigescheibe 13 besitzt eine Markierung 23, welche die gleiche Form besitzt, wie jene der Fenster 27. Wie nun das Bild auf der rechten Seite von Fig. 9 zeigt, ist es die Kante 23‴ des jeweiligen Fensters, die für die Ablesung des Stundenbruchteils von Bedeutung ist. Die Ablesung kann aber auch an der gegenüberliegenden Kante 23˝˝ erfolgen. (Letzteres gilt auch für die Ausführungsbeispiele von Figuren 3, 5 bis 8.)

Bei der Ausführungsform von Fig. 10 sind auf der Anzeigescheibe 11, ähnlich wie in Fig. 1, Markierungen vorgesehen. Diese Markierungen 15 und/oder die Felder 29 können verschiedene Farben aufweisen. Diese können sowohl in Form von Punkten als auch Linien sein. Auf der Anzeigescheibe 13 sind in verschiedenen Abständen vom Drehpunkt 17 Fenster 27a bis f angeordnet. Diese Fenster sind relativ klein und vorzugsweise rechteckig oder trapezförmig. Das Fenster 27a zeigt den ersten Stundenbruchteil von zehn Minuten an, das Fenster 27b den zweiten Stundenbruchteil von zwanzig Minuten, usw. Das Fenster 27f zeigt schliesslich die volle Stunde an. Es ist aber auch möglich, eine andere Anzahl von Fenstern vorzusehen, um andere Stundenbruchteile anzuzeigen. Es sind auch andere Anordnungen der Fenster möglich, z.B. eine radiale Anordnung von Fenstern 27a bis f, wie dies aus Fig. 11 ersichtlich ist. Die Stundenanzeige kann auf verschiedene Arten erfolgen. Dreht die Anzeigescheibe 13, so zeigt die Winkelstellung des Fensters 27f die Stunde an. Ist hingegen die Anzeigescheibe 13 stationär, so kann die Stunde durch die im Fenster 27f erscheinende Farbe der Markierung oder der Fläche 29 angezeigt werden.

Beim Ausführungsbeispiel von Fig. 12 sind auf der Anzeigescheibe 11 zwölf spiralförmige Markierungen 15 vorgesehen. Auf der Anzeigescheibe 13 ist mindestens ein spiralförmiges Fenster 27 als Markierung vorgesehen. Die Spirale 27 besitzt aber eine andere, z.B. kleinere Steigung als die Spiralen 15. Es kann daher eine Ueberschneidung der Spirale 27 mit einer der Spiralen 15 auftreten. Dies äussert sich dadurch, dass je nach der relativen Winkelstellung der Anzeigescheiben 11 und 13 ein kleines Stück der Spirale 15 im Fenster 27 ersichtlich ist, wobei die Lage im Fenster 27 den Stundenbruchteil entsprechend der Gradierung 25 anzeigt. Die Stundenanzeige kann wiederum so erfolgen wie dies unter Bezugnahme auf die Fig. 10 beschrieben wurde, also durch Winkelstellung des Fensters oder durch Farbanzeige.

Die vorangegangenen Ausführungen haben die grosse Flexibilität und die grosse Freiheit gezeigt, welche der Designer besitzt, um unter Anwendung der Erfindung eine Zeitanzeige zu schaffen. Dazu kommen noch die Möglichkeiten, die verschiedenen Flächen farblich verschieden zu gestalten, wie dies bereits vorher erwähnt wurde. Auch können die bei der vorangehenden Beschreibung von Ausführungsbeispielen geschilderten Massnahmen, wie z.B. Wahl der stationären und beweglichen Anzeigescheiben, farbliche Ausgestaltung, usw. verschiedentlich kombiniert werden. Es sind auch sonst noch viele Aenderungen möglich, ohne vom Prinzip der Erfindung abzuweichen. Insbesondere ist die Erfindung nicht auf eine Ausführung mit Scheiben begrenzt. Es sind z.B. auch drahtförmige Gebilde möglich. Von Interesse sind insbesondere aber auch dreidimensionale Gebilde. So kann man die Anzeigeorgane statt als Scheiben auch z.B. als halbkugel- oder kegelförmige Schalen ausbilden.

Fig. 13 zeigt eine weitere Möglichkeit eines dreidimensionalen Gebildes. Statt scheibenförmig, wie in Fig. 5, ist beim Ausführungsbeispiel von Fig. 13 das Anzeigeorgan 11 zylinder- oder hohlzylinderförmig und weist eine Drehachse 37 auf. Die beiden ersten Bilder zeigen die Abwicklungen der Hohlzylinder 11, 13. Auch das Anzeigeorgan 13 kann hohlzylinderförmig sein, muss es aber nicht. Wichtig ist aber nur, dass es eine Markierung 23′ aufweist, die vorteilhaft mit einer Gradierung 25 versehen ist. Es entsteht dann durch das Zusammenwirken der beiden Anzeigeorgane 11, 13 das in Fig. 13 auf der rechten Seite gezeigte Bild. Dabei zeigt die Farbgebung und/oder die Beschriftung der im Fenster 27 erscheinende Fläche 29 des sich drehenden Zylinders 11 die Stunde an. Der Stundenbruchteil ist am Schnittpunkt der Markierung 15 und 23′ ersichtlich.

Nach Kenntnis des Ausführungsbeispiels von Fig. 13 ist es dem Fachmann möglich, eine entsprechende Ausgestaltung auch für ein anderes dreidimensionales Gebilde, z.B. ein tonnen- oder kegelförmiges, zu finden. Es kann daher auf die Darstellung weiterer dreidimensionaler Formen verzichtet werden. Nachfolgend werden aber noch zwei weitere Anordnungen der Markierungen 15 dargestellt.

Das Ausführungsbeispiel von Fig. unterscheidet sich von jenem von Fig. 13 durch die schraubenförmige Anordnung der Markierungen 15 bzw. Flachen 29 auf dem zylindrischen oder hohlzylindrischen Anzeigeorgan 11.

Fig. 15 zeigt eine Weiterentwicklung des Ausführungsbeispiels von Fig. 14. Ausser der schraubenförmig angeordneten Markierungen 15 sind noch weitere schraubenförmig angeordnete Markierungen 15′ vorgesehen, welche aber einen zum Drehsinn der Markierungen 15 entgegengesetzten Drehsinn aufweisen. Es ergibt sich dabei eine Aufteilung der Zylinderfläche in dreieckförmige Flächen 29 und rhombische Flächen 29′. Wie aus dem Bild auf der rechten Seite ersichtlich ist, sind im Fenster 27 besonders die Fläche 29′ markant und daher bei entsprechender Farbgebung auch besonders gut als Anzeige brauchbar.

Auch Fig. 16 zeigt eine Ausführungsform mit einem drehbaren zylindrischen Anzeigeorgan 11 und einem stationären Anzeigeorgan 13. Die beiden ersten Bilder zeigen Abwicklungen; das rechte Bild das Zusammenwirken der beiden Anzeigeorgane 11, 13. Das Anzeigeorgan 11 besitzt zwei verschieden gestaltete Flachen 31, 33, deren Grenze 35 schraubenförmig ist. (In der Abwicklung erscheint die Grenze als eine diagonale Linie 35.) Die Fläche 31 weist eine Vielzahl von Linien 25′ auf. Diese könnten auch parallel zur Grenze 35 angeordnet sein. Im Anzeigeorgan 13 sind zwölf Fenster 27 a bis m vorgesehen, welche parallel zur Drehachse 37 angeordnet sind. Für jede Stunde ist ein Fenster vorgesehen. Bei der gezeigten Stellung lässt sich die Zeit "halb drei" ablesen. Die Schnittstelle der Markierung 35 und der als Markierung dienenden Kante zeigt dabei den Stundenbruchteil an.

## Patentansprüche

1. Zeitanzeigevorrichtung mit einem ersten und einem zweiten Anzeigeorgan (11, 13), von welchen das eine stationär und das andere um eine Drehachse (17) drehbar sit, um die Stunde anzuzeigen, und das erste Anzeigeorgan (11) mindestens eine linienförmige Markierung (15) aufweist und das zweite Anzeigeorgan (13) eine linienförmige Markierung (23) besitzt, welche vom Bereich der Drehachse (17) zur Peripherie (19) verläuft, wobei die linienförmigen Markierungen (15, 23) der Anzeigeorgane (11, 13) sich kreuzen und bei der Drehung des drehbaren Anzeigeorgans (13) die Kreuzungsstelle den Bruchteil der Stunde anzeigt, dadurch gekennzeichnet, dass beim ersten Anzeigeorgan (11) eine der Anzahl der anzuzeigenden Stunden entsprechende Anzahl von linienförmigen Markierungen (15) vorgesehen ist und dass die jeweilige linienförmige Markierung (15) vom Bereich der Drehachse (17) zur Peripherie (19) verläuft.

2. Zeitanzeigevorrichtung nach Anspruch 1, dadurch gekennzeichnet, dass die Markierung (15) des ersten Anzeigeorgans (11) aus zwölf oder vierundzwanzig Radien besteht.

3. Zeitanzeigevorrichtung nach Anspruch 1, dadurch gekennzeichnet, dass die Markierung (15) des ersten Anzeigeorgans (11) aus zwölf oder vierundzwanzig bogenförmigen Linien besteht, die vom Bereich der Drehachse (17) zur Peripherie (19) verlaufen.

4. Zeitanzeigevorrichtung nach Anspruch 1, dadurch gekennzeichnet, dass die Markierung (15) des ersten Anzeigeorgans (11) aus zwölf oder vierundzwanzig Spiralen mit einer ersten Steigung besteht und dass die Markierung des zweiten Anzeigeorgans (13) aus mindestens einer Spirale mit einer zweiten Steigung besteht.

5. Zeitanzeigevorrichtung nach Anspruch 1 bis 3, dadurch gekennzeichnet, dass das eine Anzeigeorgan (13) ein Stundenzeiger ist.

6. Zeitanzeigevorrichtung nach Anspruch 1 bis 5, dadurch gekennzeichnet, dass das eine Anzeigeorgan (13) durchsichtig ist und eine zeigerförmige Markierung (23) zur Stundenanzeige aufweist.

7. Zeitanzeigevorrichtung nach Anspruch 5 oder 6, dadurch gekennzeichnet, dass der Stundenanzeiger oder die zeigerförmige Markierung (23) bogenförmig vom Bereich der Drehachse (17) bis zur Peripherie (19′) verläuft.

8. Zeitanzeigevorrichtung nach einem der Ansprüche 5 oder 6, dadurch gekennzeichnet, dass sich der Zeiger oder die zeigerförmige Markierung (23) radial vom Bereich der Drehachse (17) bis zur Peripherie (19) erstreckt.

9. Zeitanzeigevorrichtung nach Anspruch 1 bis 4, dadurch gekennzeichnet, dass das eine Anzeigeorgan (13) undurchsichtig oder opak ist, aber den Blick durch mindestens ein Fenster (27) auf das andere Anzeigeorgan (11) zulässt.

10. Zeitanzeigevorrichtung nach Anspruch 9, dadurch gekennzeichnet, dass sich eine Seite (23′) des Fensters (27) bogenförmig vom Bereich der Drehachse (17) bis zur Peripherie (19′) erstreckt.

11. Zeitanzeigevorrichtung nach Anspruch 9 oder 10 oder 6, dadurch gekennzeichnet, dass sich eine Seite (23′) des Fensters (27) radial vom Bereich der Drehachse (17) bis zur Peripherie (19) erstreckt.

12. Zeitanzeigevorrichtung nach einem der Ansprüche 9 bis 11 dadurch gekennzeichnet, dass sich das Fenster (27) nur über den äusseren Abschnitt der Strecke zwischen dem Bereich der Drehachse (17) und der Peripherie (19′) erstreckt.

13. Zeitanzeigevorrichtung nach einem der Ansprüche 9 bis 11, dadurch gekennzeichnet, dass das Fenster (27) eine lanzettliche Form besitzt.

14. Zeitanzeigevorrichtung nach Anspruch 9, dadurch gekennzeichnet, dass das Fenster (27) kreissektorförmig ist.

15. Zeitanzeigevorrichtung nach Anspruch 1, dadurch gekennzeichnet, dass das zweite Anzeigeorgan (13) eine Anzahl von Fenstern (27a, b...) aufweist, von denen jedes der Anzeige eines Stundenbruchteils dient.

16. Zeitanzeigevorrichtung nach Anspruch 1, dadurch gekennzeichnet, dass mindestens das erste Anzeigeorgan (11) dreidimensional, z.B. halbkugel- oder kegelförmig, ist.

17. Zeitanzeigevorrichtung mit einem ersten zylindrischen Anzeigeorgan (11), und einem zweiten Anzeigeorgan (13), wobei eines der Anzeigeorgane (11) stationär und das andere (13) um eine Drehachse (17) drehbar ist, um die Stunde anzuzeigen, und das erste Anzeigeorgan (11) mindestens eine linienförmige Markierung (15) aufweist und das zweite Anzeigeorgan (13) eine linienförmige Markierung (23′) aufweist, welche parallel oder schraubenförmig zur Drehachse (17) verläuft, wobei die linienförmigen Markierungen (15, 23′) der Anzeigeorgane (11, 13) sich kreuzen und bei der Drehung des drehbaren Anzeigeorgans (13) die Kreuzungsstelle den Bruchteil der Stunde anzeigt, dadurch gekennzeichnet, dass die linienförmige Markierung (15) des ersten Anzeigeorgans (11) schraubenförmig oder parallel zur Drehachse (17) verläuft und dass eine der Anzahl der anzuzeigenden Stunden entsprechende Anzahl solcher linienförmigen Markierungen (15) vorgesehen sind.

18. Zeitanzeigevorrichtung nach Anspruch 16 oder 17, dadurch gekennzeichnet, dass das zweite Anzeigeorgan (11) ein praktisch rhombisches Fenster aufweist.

19. Zeitanzeigevorrichtung nach Anspruch 16, dadurch gekennzeichnet, dass das zweite Anzeigeorgan (13) zwölf oder vierundzwanzig Fenster (27a, b,...) aufweist.

20. Zeitanzeigevorrichtung nach Anspruch 19, dadurch gekennzeichnet, dass die Fenster (27a, b,...) quadratisch sind.

21. Zeitanzeigevorrichtung nach einem der Ansprüche 1 bis 20, dadurch gekennzeichnet, dass bei der Markierung (15, 23) des einen oder anderen Anzeigeorgans (11, 13) eine Gradierung (25) zur Anzeige der Stundenbruchteile vorgesehen ist.

22. Zeitanzeigevorrichtung nach einem der Ansprüche 1 bis 21, dadurch gekennzeichnet, dass die Flächen (29, 29′) zwischen den Markierungen (15) des ersten Anzeigeorgans (11) verschiedene Farben aufweisen.

## Claims

1. Time display device comprising a first and a second indicating member (11, 13), one of them being stationary and the other one being rotatable around a rotation axis (17) to indicate the hour, and the first indicating member (11) having at least one line-shaped mark (15) and the second indicating member (13) having a line-shaped mark (23) extending from the region of the rotation axis (17) to the periphery (19), said line-shaped mark (15, 23) of the indicating members (11, 13) intersecting so that, on rotation of the rotatable indicating member (13), the intersection indicates the fraction of the hour, characterised in that the first indicating member (11) comprises a number of line-shaped marks corresponding to the number to the hours to be indicated, and in that each line-shaped mark (15) extends from the region of the rotation axis (17) to the periphery (19).

2. Time display device according to claim 1, characterised in that the mark (15) of the first indicating member (11) consists of twelve or twenty-four radii.

3. Time display device according to claim 1, characterised in that the mark (15) of the first indicating member (11) consists of twelve or twenty-four curved lines extending from the region of the rotation axis (17) to the periphery.

4. Time display device according to claim 1, characterised in that the mark (15) of the first indicating member (11) consists of twelve or twenty-four spirals with a first pitch, and in that the mark of the second indicating member (13) consists of a spiral with a second pitch.

5. Time display device according to one of the claims 1 to 3, characterised in that one indicating member (13) is the hour indicator.

6. Time display device according to one of the claims 1 to 5, characterised in that on indicating member (13) is translucent and comprises a hand-like mark (23) to indicate the hour.

7. Time display device according to claim 5 or 6, characterised in that the hour indicator or the hand-like mark (23) extends in a curve from the region of the rotation axis (17) to the periphery (19′).

8. Time display device according to claim 5 or 6, characterised in that the hour indicator or the hand-like mark (23) extends radially from the region of the rotation axis (17) to the periphery (19).

9. Time display device according to claim 1 to 4, characterised in that one display member (13) is nontransparent or opaque, but permits a view of the other display member (11) through at least one window (27).

10. Time display device according to claim 9, characterised in that one side (23′) of the window (27) extends curved from the region of the rotation axis (17) to the periphery (19′).

11. Time display device according to claim 9 or 10 or 6, characterised in that one side (23′) of the window (27) extends radially from the region of the rotation axis (17) to the periphery (19).

12. Time display device according to one of the claims 9 to 11, characterised in that the window (27) extends only over the outer portion of the distance between the region of the rotation axis (17) and the periphery (19′).

13. Time display device according to one of the claims 9 to 11, characterised in that the window (27) has a spear-shaped form.

14. Time display device according to claim 9, characterised in that the window (27) has the form of a segment of a circle.

15. Time display device according to claim 1, characterised in that the second indicating member (13) has a plurality of windows (27a, b...), each of said windows serving to indicate a fraction of an hour.

16. Time display device according to claim 1, characterised in that at least the first indicating member (11) is three-dimensional, e.g. hemispherical or cone-shaped.

17. Time display device comprising a first cylindrical indicating member (11) and a second indicating member (13), one (11) of the indicating members being stationary and the other one (13) being rotatable around a rotation axis (17) to indicate the hour, and the first indicating member (11) having at least one line-shaped mark (15) and the second indicating member (13) having a line-shaped mark (23′) extending parallel or helically to the rotation axis (17), said line-shaped marks (15, 23′) of the indicating members (11, 13) intersecting so that, on rotation of the rotatable indicating member (13′) the intersection indicates the fraction of the hour, characterised in that the line-shaped mark (15) of the first indicating member (11) extends helically or parallel to the rotation axis (17), and in that a number of line-shaped marks (15) is provided, which corresponds to the number of hours to be indicated.

18. Time display device according to one of the claims 16 or 17, characterised in that the second indicating member (11) has a practically rhombical window.

19. Time display device according to claim 16, characterised in that the second indicating member (13) has twelve or twenty-four windows (27a, b,...).

20. Time display device according to claim 19, characterised in that the windows (27a, b,...) have the form of a square.

21. Time display device according to one of the claims 1 to 20, characterised in that a scale (25) is provided at the mark (15, 23) of one or the other indicating member (11, 13).

22. Time display device according to one of the claims 1 to 21, characterised in that the areas (29, 29′) between the marks (15) of the first indicating member (11) have different colours.

## Revendications

1. Dispositif d'affichage du temps, comprenant des premier et second organes d'affichage (11, 13), dont l'un est fixe et l'autre peut tourner autour d'un axe de rotation (17) pour indiquer l'heure, le premier organe d'affichage (11) présentant au moins un repère en forme de ligne (15) et le second organe d'affichage (13) comportant un repère en forme de ligne (23) qui s'étend de la région de l'axe de rotation (17) à la périphérie (19), les repères en forme de ligne (15, 23) des organes d'affichage (11, 13) se croisant et le point d'intersection indiquant, au cours de la rotation de l'organe d'affichage rotatif (13), la fraction de l'heure, caractérisé en ce qu'il est prévu, sur le premier organe d'affichage (11), un nombre de repères en forme de ligne (15) qui correspond au nombre des heures à indiquer, et en ce que chaque repère en forme de ligne (15) s'étend de la région de l'axe de rotation (17) à la périphérie (19).

2. Dispositif d'affichage du temps selon la revendication 1, caractérisé en ce que les repères (15) du premier organe d'affichage (11) se composent de douze ou de vingt-quatre rayons.

3. Dispositif d'affichage du temps selon la revendication 1, caractérisé en ce que les repères (15) du premier organe d'affichage (11) se composent de douze ou de vingt-quatre lignes en arc de cercle qui s'étendent de la région de l'axe de rotation (17) à la périphérie.

4. Dispositif d'affichage du temps selon la revendication 1, caractérisé en ce que les repères (15) du premier organe d'affichage (11) se composent de douze ou de vingt-quatre spirales ayant un premier pas de spire, et en ce qui le repère du second organe d'affichage (13) est constitué par au moins une spirale ayant un second pas de spire.

5. Dispositif d'affichage du temps selon l'une quelconque des revendications 1 à 3, caractérisé en ce que l'un des organes d'affichage (13) est une aiguille des heures.

6. Dispositif d'affichage du temps selon l'une quelconque des revendications 1 à 5, caractérisé en ce que l'un des organes d'affichage (13) est transparent et présente un repère en forme d'aiguille (23) pour l'indication des heures.

7. Dispositif d'affichage du temps selon la revendication 5 ou 6, caractérisé en ce que l'aiguille des heures ou le repère en forme d'aiguille (23) s'étend en arc de cercle de la région de l'axe de rotation (17) à la périphérie (19′).

8. Dispositif d'affichage du temps selon la revendication 5 ou 6, caractérisé en ce que l'aiguille ou le repère en forme d'aiguille (23) s'étend radialement de la région de l'axe de rotation (17) à la périphérie (19).

9. Dispositif d'affichage du temps selon l'une quelconque des revendications 1 à 4, caractérisé en ce que l'un des organes d'affichage (13) est non transparent ou opaque, mais permet de jeter un coup d'oeil sur l'autre organe (11) à travers une fenêtre (27) au moins.
10. Dispositif d'affichage du temps selon la revendication 9, caractérisé en ce qu'un côté (23′) de la fenêtre (27) s'étend en arc de cercle de la région de l'axe de rotation (17) à la périphérie (19′).

11. Dispositif d'affichage du temps selon l'une quelconque des revendications 9, 10 et 6, caractérisé en ce qu'un côté (23′) de la fenêtre (27) s'étend radialement de la région de l'axe de rotation (17) à la périphérie (19).

12. Dispositif d'affichage du temps selon l'une quelconque des revendications 9 à 11, caractérisé en ce que la fenêtre (27) ne s'étend que sur la partie externe de la distance entre la région de l'axe de rotation (17) et la périphérie (19′).

13. Dispositif d'affichage du temps selon l'une quelconque des revendications 9 à 11, caractérisé en ce que la fenêtre (27) a une forme de fer de lance.

14. Dispositif d'affichage du temps selon la revendication 9, caractérisé en ce que la fenêtre (27) est en forme de secteur de cercle.

15. Dispositif d'affichage du temps selon la revendication 1, caractérisé en ce que le second organe d'affichage (13) présente un certain nombre de fenêtres (27a, b...), dont chacune sert à l'indication d'une fraction d'heure.

16. Dispositif d'affichage du temps selon la revendication 1, caractérisé en ce que le premier organe d'affichage (11) au moins est tridimensionnel, par exemple hémisphérique ou conique.

17. Dispositif d'affichage du temps, comprenant un premier organe d'affichage cylindrique (11) et un second organe d'affichage (13), l'un des organes d'affichage (11) étant fixe et l'autre (13) pouvant tourner autour d'un axe de rotation (17) pour indiquer l'heure, le premier organe d'affichage (11) présentant au moins un repère en forme de ligne (15) et le second organe d'affichage (13) présentant un repère en forme de ligne (23′) qui s'étend parallèlement ou en forme d'hélice par rapport à l'axe de rotation (17), les repères en forme de ligne (15, 23′) des organes d'affichage (11, 13) se croisant et le point d'intersection indiquant, au cours de la rotation de l'organe d'affichage rotatif (13), la fraction de l'heure, caractérisé en ce que le repère en forme de ligne (15) du premier organe d'affichage (11) s'étend en forme d'hélice ou parallèlement par rapport à l'axe de rotation (17), et en ce qu'il est prévu un nombre de tels repères en forme de ligne (15) qui correspond au nombre des heures à indiquer.

18. Dispositif d'affichage du temps selon la revendication 16 ou 17, caractérisé en ce que le second organe d'affichage (11) présente une fenêtre pratiquement rhomboïdale.

19. Dispositif d'affichage du temps selon la revendication 16, caractérisé en ce que le second organe d'affichage (13) présente douze ou vingt-quatre fenêtres (27a, b...).

20. Dispositif d'affichage du temps selon la revendication 19, caractérisé en ce que les fenêtres (27a, b...) sont carrées.

21. Disposiltif d'affichage du temps selon l'une quelconque des revendications 1 à 20, caractérisé en ce qu'à côté du repère (15, 23) de l'un ou de l'autre des organes d'affichage (11, 13), il est prévu une graduation (25) pour l'indication des fractions d'heure.

22. Dispositif d'affichage du temps selon l'une quelconque des revendications 1 à 21, caractérisé en ce que les surfaces (29, 29′) entre les repères (15) du premier organe d'affichage (11) présentent des couleurs différentes.
